# EUROPÄISCHE PATENTSCHRIFT

(11) **EP 0 315 588 B1**
(45) Veröffentlichungstag und Bekanntmachung des Hinweises auf die Patenterteilung: **17.06.1992**
(21) Anmeldenummer: 88810724.0
(22) Anmeldetag: 24.10.1988
(51) Int. Cl.: A47C 20/08

(54) **Gelenkbeschlag, insbesondere für Liegen mit mehrteiliger Liegefläche**
Articulation for a bed with multiple bed sections
Articulation en particulier pour lit à surface multiple

(30) Priorität: 04.11.1987 CH 4300/87
(43) Veröffentlichungstag der Anmeldung: 10.05.1989
(73) Patentinhaber: Schätti, Josef, CH-8762 Schwanden (CH)
(72) Erfinder: Schätti, Josef, CH-8762 Schwanden (CH)
(74) Vertreter: Wenger, René

(56) Entgegenhaltungen:
- CH-A- 421 382
- US-A- 3 253 285
- US-A- 3 261 639

## Beschreibung

Die Erfindung betrifft einen Gelenkbeschlag für die gelenkige Verbindung von zwei Elementen, insbesondere für Liegen mit mehrteiliger Liegefläche. Gelenkbeschläge werden in der Möbelindustrie häufig eingesetzt, um bewegliche Teile wie Türen, Deckel, Rückenlehnen und dergleichen verschwenkbar zu führen. Solche Gelenkbeschläge können aber auch für andere Zwecke eingesetzt werden, so z.B. an Greifarmen für Roboter usw.

Bei Sitz- oder Liegemöbeln werden die Liegeflächen normalerweise unabhängig voneinander und über scharnierartig wirkende Gelenkbeschläge verschwenkt. Durch die DE-A-1,529,431 ist eine Liege bekanntgeworden, bei der eine Rückenlehne und eine Beinstütze gelenkig an einem festen Zwischenstück angeordnet sind. Die Schwenkbewegung erfolgt unabhängig voneinander über ein Hebelsystem mit Hilfe je eines pendelnd aufgehängten Motors. Die Schwenkbewegung der Liegeflächen erfolgt somit nicht synchron. Ausserdem bleibt die Relativlage des Zwischenstücks zum Rahmen der Liege bzw. zu den verschwenkbaren Liegeflächen unverändert, was ergonomisch ungünstig ist.

Durch die US-A-3,261,639 ist zwar bereits eine Liege bekannt geworden, bei welcher die Bewegung der Rückenlehne und der Beinstütze synchron erfolgt. Der dazu erforderliche Hebelmechanismus ist jedoch in die Armlehnen integriert und ausserdem fest mit dem Unterbau der Liege verbunden. Diese Konstruktion vermag schon aus ästhetischer Sicht nicht zu befriedigen. Sie ist aber auch relativ aufwendig und erlaubt keine Trennung von Liegefläche und Unterbau.

Synchrone Bewegungen sind auch mit dem Hebelmechanismus gemäss FR-A-1,178,947 möglich. Wenigstens ein Haupthebel mit zwei Hebelarmen ist auf einer Platte angelenkt und über Gestänge mit den Liegeflächen bzw. mit weiteren Hilfshebeln verbunden. Gemäss einer Ausführungsform ist ein Hilfshebel ebenfalls auf der Platte angelenkt und mittels eines Verbindungshebels gelenkig mit einem Ende des Haupthebels verbunden. Am Hilfshebel sind weitere Hebel angelenkt, deren Enden mit zu bewegenden Elementen der Liege verbunden sind. Auch das andere Ende des Haupthebels ist über einen Verbindungshebel mit einem Teil der Liege verbunden. In allen Fällen ist der Hebelmechanismus jedoch nicht unmittelbar zwischen zwei zu bewegenden Elementen.angeordnet, sondern über die Platte fest mit den zum Unterbau gehörenden Seitenteilen der Liege verbunden.

Es ist daher eine Aufgabe der Erfindung, einen Gelenkbeschlag der eingangs genannten Art zu schaffen, der bei einfacher Konstruktion und kompakter Bauweise eine synchrone Schwenkbewegung der beiden Elemente relativ zum Beschlag ermöglicht. Der Gelenkbeschlag soll insbesondere bei Liegen eine ergonomisch günstige Verschwenkung der Liegeflächen erlauben. Diese Aufgabe wird erfindungsgemäss durch einen Gelenkbeschlag mit den Merkmalen von Anspruch 1 gelöst.

Der Gelenkbeschlag stellt somit mechanisch gesehen ein Gelenkgetriebe mit einem Freiheitsgrad dar, wobei das Getriebe im Gehäuse untergebracht ist. Das Getriebe besteht aus 6 Gliedern, nämlich den beiden Schwinghebeln, den beiden Koppeln, dem Doppelschwinghebel und dem Gehäuse als Gestell. Wenn an einem der Glieder eine Bewegung eingeleitet wird, führt dies zu einer zwangsläufigen synchronen Bewegung der übrigen Glieder. Der Ausdruck "Gehäuse" muss sich ersichtlicherweise nicht auf einen allseits geschlossenen Körper beziehen. Wichtig ist eine gemeinsame Grundplatte für die verschiedenen Getriebeglieder.

Besonders vorteilhaft sind dabei die beiden Schwinghebel als gegenüberliegende Seitenwände des Gehäuses ausgebildet, die aus einer Grundstellung in eine Schräglage verschwenkbar sind. Die Schwinghebel bilden so selbst einen Bestandteil des Gehäuses und schliessen dieses in der Grundstellung ab. Wenn das Gehäuse einen rechteckigen Grundriss aufweist und wenn die beiden als Seitenwände ausgebildeten Schwinghebel in der Grundstellung parallele Gehäuseaussenseiten bilden, können die zu verbindenden Elemente in der Grundstellung in einer Ebene ausgerichtet werden.

Die Schwinghebel können entweder auf der gleichen Gehäuseseite oder auf gegenüberliegenden Gehäuseseiten angelenkt sein. Je nach dem wo der Gelenkpunkt liegt, wird eine gegenläufige oder eine gleichläufige Schwenkbewegung erzielt. Ersichtlicherweise kann durch eine Veränderung der Distanz zwischen einzelnen Gelenkpunkten auch erreicht werden, dass die beiden Schwinghebel keine gleichförmige, sondern eine proportionale Bewegung relativ zueinander ausführen. Dabei verändert sich der Schwenkwinkel des einen Schwinghebels proportional mehr oder weniger bei einer bestimmten Schwenkbewegung des gegenüberliegenden Schwinghebels. Dies kann gerade bei Sitz- oder Liegemöbeln vorteilhaft sein.

Weitere Vorteile können erzielt werden, wenn jeder Schwinghebel einen kreisbogenförmigen Abschnitt aufweist, dessen Mittelpunkt der Drehpunkt des Schwinghebels ist und der sich am Ende des Schwinghebels gegen das Gehäuseinnere erstreckt, wobei die Bogenlänge etwa der maximal möglichen Schwenkbewegung entspricht. Auf diese Weise bleibt das Gehäuse auch bei ausgeschwenktem Schwinghebel durch den kreisbogenförmigen Abschnitt immer geschlossen, so dass kein Schmutz ins Gehäuseinnere eindringen kann. Auch die Gefahr, dass ein Gegenstand beim Zurückschwenken in die Grundstellung versehentlich eingeklemmt wird, kann dadurch praktisch beseitigt werden.

Der erfindungsgemässe Gelenkbeschlag nach den Ansprüchen 1 bis 10 wird besonders vorteilhaft bei einer Liege gemäß den Ansprüchen 11 bis 15 eingesetzt, da er einerseits ein Mittelteil zwischen dem Rückenteil und dem Beinteil bildet und daher anderseits eine gleichförmige oder proportionale Bewegung der letztern Teile zueinander ermöglicht. Das Mittelteil hat den Vorteil, dass eine auf den Liegeflächen aufliegende Matratze oder Bespannung nicht winkelartig, sondern mit einem Radius gekrümmt wird. Auf diese Weise können extreme Knickstellen vermieden werden, was gerade bei mehrschichtigen Matratzen besonders vorteilhaft ist. Dies erhöht den Liegekomfort ganz erheblich. Mit einer einzigen Antriebsvorrichtung, die an beiden Seiten des Gelenkbeschlags direkt oder indirekt angreift, können Rückenteil, Beinteil und Mittelteil im Gleichgewicht zueinander in einer geführten Bewegung verstellt werden. Dabei ist keine Anlenkung der Antriebsvorrichtung am Rahmen erforderlich. Die Antriebsvorrichtung übt somit keine unmittelbare Zug- oder Druckkräfte auf den Rahmen aus, wodurch er erheblich entlastet wird. Verstellvorrichtung und Gelenkbeschlag bzw. Liegeflächen bilden eine in sich selbst verstellbare, ergonomische Einheit. Die Antriebsvorrichtung kann selbstverständlich auch ein einfacher, von Hand zu betätigender Hebelmechanismus sein.

Eine besonders vorteilhafte Position der verstellbaren Liegeflächen relativ zum feststehenden, horizontalen Rahmen ergibt sich, wenn das Rückenteil um eine Achse drehbar am Rahmen befestigt ist, welche im Abstand zum Gelenkbeschlag angeordnet ist, und wenn das Beinteil durch eine Stützanordnung am Rahmen längsverschiebbar angeordnet ist. Die Schwenkbewegung erfolgt somit nicht auf der Höhe des Beckens, sondern im Kreuz des Liegenden, wobei sich die Beckenregion beim Hochschwenken des Rückenteils absenkt. Dies ist ergonomisch besonders vorteilhaft und führt unter anderem auch dazu, dass sich der Schwerpunkt des Körpers, insbesondere des Oberkörpers relativ zum festen Rahmen nicht wesentlich verschiebt. Die Liegeflächen können dabei auch ohne Verstellvorrichtung mit geringer Kraftaufwendung verlagert werden.

Ausführungsbeispiele der Erfindung sind in den Zeichnungen dargestellt und werden nachstehend genauer beschrieben. Es zeigen:
Figur 1 Eine Draufsicht auf einen Gelenkbeschlag in Grundstellung mit abgehobenem Deckel,
Figur 2 eine Draufsicht auf den Gelenkbeschlag gemäss Figur 1 mit ausgeschwenkten Schwinghebeln,
Figur 2a eine Teilansicht auf den Gelenkbeschlag gemäss
Figur 2 in Pfeilrichtung B,
Figur 3 einen Schnitt durch die Ebene A-A gemäss Figur 1,
Figur 4 eine schematische Darstellung der Getriebefunktion des Gelenkbeschlags gemäss Figur 1,
Figur 5 die schematische Darstellung der Getriebefunktion eines abgewandelten Ausführungsbeispiels,
Figur 6 die Seitenansicht einer Liege,
Figur 7 eine Draufsicht auf die Liege gemäss Figur 6 und
Figur 8 eine Draufsicht auf eine alternative Ausführungsform eines Gelenkbeschlages.

Wie aus den Figuren 1 und 3 ersichtlich ist, besteht der Gelenkbeschlag aus einem Gehäuse 1 mit einem Boden 6, einem Deckel 7, den beiden längsseitigen Seitenwände 9 und 10 und den beiden stirnseitigen Seitenwänden 8 und 8′. Die Seitenwand 9 ist beim vorliegenden Ausführungsbeispiel fest mit dem Boden 6 und die Seitenwand 10 fest mit dem Deckel 7 verbunden. Der Deckel 7 liegt dabei auf einer Stützschulter 11 und auf zwei Befestigungslaschen 12 auf. An der Stützschulter und an den Befestigungslaschen sind Schraubenlöcher 19 angebracht, so dass der Deckel mit der Seitenwand 10 fest mit den übrigen Gehäuseteilen verschraubt werden kann.

Die beiden Seitenwände 8 und 8′ sind als Schwinghebel 3 und 3′ ausgebildet, die um die Schwinghebelachsen 14, 14′ verschwenkbar sind. An beiden Seitenwänden sind Befestigungsmittel 5 beispielsweise in der Form von Bolzen angeordnet, um die Seitenwände mit Elementen 18 zu verbinden. Jeder Schwinghebel 3 ist mit einem kreisbogenförmigen Abschnitt 15, 15′ versehen, der sich von der Seitenwand her gegen das Gehäuseinnere erstreckt. Dieser Kreisbogenabschnitt ist so dimensioniert, dass er sich passgenau zwischen den Boden 6 und den Deckel 7 einschieben lässt, wie aus Figur 2a ersichtlich ist. In der Grundstellung werden so die Gehäusestirnseiten durch die beiden Seitenwände 8 und 8′ vollständig abgeschlossen, wobei bei ausgeschwenkten Seitenwänden 8, 8′ der Kreisbogenabschnitt 15 für einen Abschluss gegen das Gehäuseinnere sorgt.

Etwa in der Mitte des Bodens 6 ist eine Mittelachse 13 befestigt, an der ein Doppelschwinghebel 2 drehbar gelagert ist. Der Doppelschwinghebel ist mit den beiden Koppeln 4 bzw. 4′ mit je einer Seitenwand 8 bzw. 8′ verbunden. Das Koppelgelenk 16, 16′ befindet sich am Ende des Schwinghebels 3, 3′ und das Koppelgelenk 17 bzw. 17′ befindet sich an je einem Ende des Doppelschwinghebels 2. In bestimmten Fällen ist es zweckmässig, verschiedene Anlenkpunkte für die Koppelgelenke 16 vorzusehen, so dass auf diese Weise unterschiedliche Auslenkwinkel erzielt werden können. Es können dabei auch unterschiedlich lange Koppeln 4 eingesetzt werden. Es können auch Doppelschwinghebel mit unterschiedlicher Hebellänge und mit unterschiedlichem Hebelwinkel bzw. mit einstellbarem Hebelwinkel eingesetzt werden.

Beim Betätigen eines der Getriebeglieder, insbesondere eines Schwinghebels 3 führen die anderen Getriebeglieder und insbesondere der gegenüberliegende Schwinghebel 3′ eine synchrone Bewegung aus. Je nach Verwendungszweck des Gelenkbeschlages wäre es denkbar, die Bewegung an einer der Koppeln oder am Doppelschwinghebel, beispielsweise über die Mittelachse 13 einzuleiten. Ein Hebelarm des Doppelschwinghebels könnte auch durch das Gehäuse hindurch verlängert sein, um daran eine Kraft angreifen zu lassen. Bei der Darstellung gemäss Figur 2 sind die beiden Schwinghebel bzw. Seitenwände 8, 8′ etwa zur Hälfte des maximal möglichen Weges ausgeschwenkt. Je nach Anwendungsfall kann dieser Weg durch Veränderung der Getriebeglieder vergrössert oder verkleinert werden. Es wäre selbstverständlich auch denkbar, dass die beiden Seitenwände 8 und 8′ bereits in der Grundstellung eine Schräglage haben. Zur Begrenzung der Schwenkbewegung ist an jedem Schwinghebel 3 bzw. 3′ eine Nase 31 vorgesehen, die mit einem Anschlag 30 am Gehäuse zusammenwirkt.

Figur 4 zeigt nochmals schematisch die Anordnung der Getriebeglieder mit den fest am Gestell bzw. am Gehäuse 1 angeordneten Gelenken. Da die beiden Schwinghebelachsen 14 auf der gleichen Gehäuseseite angeordnet sind, wird aus der Grundstellung eine gegensinnige Schwenkbewegung in Pfeilrichtung X erreicht.

Bei der schematischen Darstellung gemäss Figur 5 sind die beiden Schwinghebelachsen 14, 14′ auf gegenüberliegenden Gehäuseseiten angeordnet. Die beiden Schwinghebel 3 und 3′ führen dabei aus der Grundstellung eine gleichsinnige Schwenkbewegung in Pfeilrichtung Y aus, so dass sie sich relativ zueinander parallelogrammartig bewegen. Ein Hebelarm des Doppelschwinghebels 2 ist über das Koppelgelenk 17 hinaus verlängert, um z.B. mit einer Kraft F angreifen zu können. Die gleiche Verlängerung wäre auch bei Figur 4 denkbar.

Die Figuren 6 und 7 zeigen eine Liege 20, bei der der erfindungsgemässe Gelenkbeschlag besonders vorteilhaft verwendet werden kann. Die Liege besteht aus einem äusseren Rahmen 23, der beispielsweise auf vier Füssen 24 aufliegt. Die eigentliche Liegefläche wird im wesentlichen durch ein Rückenteil 21 und ein Beinteil 22 gebildet. Das Beinteil 22 weist noch ein unteres Beinteil 27 für eine abgewinkelte Unterschenkellagerung auf. Das untere Beinteil ist über ein einfaches Gelenk 33 am Beinteil 22 angelenkt. Die Abwinklung des unteren Beinteils 27 relativ zum Beinteil 22 wird hier nicht näher erläutert. Sie kann entweder manuell mit Hilfe eines Keilstellers oder ebenfalls synchron mit den übrigen Liegeflächen erfolgen, in dem das untere Beinteil 22 über einen Hebelmechanismus mit einer anderen Liegefläche verbunden ist.

Die einzelnen Liegeflächen sind rahmenartig ausgebildet. In den einzelnen Rahmen können Lattenroste, Stahlfederbespannungen oder dergleichen angeordnet sein, die als Auflagefläche für eine Matratze oder für eine andere Bespannung dienen. Das Rückenteil 21 und das Beinteil 22 sind an ihren Längsseiten über je einen Gelenkbeschlag 25 und 25′ miteinander verbunden. Dieser Gelenkbeschlag hat beispielsweise die Konfiguration gemäss Figur 1. Die beiden Gelenkbeschläge bilden die Seitenwangen eines Mittelteils 26, das ebenfalls als Rost oder dergleichen ausgebildet sein kann. Das Mittelteil 26 ist ein in sich geschlossener Rahmen, mit den Gelenkbeschlägen 25 und 25′ sowie Querstreben 34 und 35. Diese sind vorzugsweise aus einem biegesteifen Material hergestellt, um Verwindungssteifigkeit des Mittelteils 26 zu gewährleisten.

Das Rückenteil 21 ist um eine Schwenkachse 28 drehbar am Rahmen 23 befestigt. Das Beinteil 22 liegt auf Gleitstützen 36 am Rahmen 23 auf, so dass es je nach Winkelstellung eine Längsverschiebung ausführen kann. Anstelle der Gleitstützen können auch Rollen verwendet werden.

Eine Antriebseinrichtung 29, beispielsweise ein Elektromotor mit einer linear verschiebbaren Schubstange 32, ist mit einem Hebel 35a unmittelbar an der Querstrebe 35 des Mittelteils 26 befestigt. Die Befestigung erfolgt dabei pendelnd, um Richtungsänderungen auszugleichen. Das Ende der Schubstange 32 ist gelenkig am Hebel 34a der Querstrebe 34 befestigt. Selbstverständlich könnte die Anordnung auch umgedreht werden, so dass die Antriebsvorrichtung am Hebel 34a befestigt ist. Bei Betätigung der Antriebsvorrichtung 29 wird die Schubstange 32 herausgefahren oder wieder zurückgezogen. Dabei werden die Hebel 34a, 35a auseinander gedrückt oder zusammengezogen, was ein entsprechendes Verschwenken der Querstreben 34, 35 und der Gelenkbeschläge 25, 25′ bewirkt, wie aus Figur 6 ersichtlich ist. Im total eingefahrenen Zustand der Schubstange 32 befinden sich Rückenteil 21, Mittelteil 26 und Beinteil 22 in einer Ebene, d.h. in der strichpunktiert angedeuteten Absenklage. Wird dagegen die Schubstange 22 ausgefahren, werden die Hebel 34a, 35a auseinander gedrückt, das Rückenteil 21 und das Beinteil 22 werden unter jeweils gleichem oder unterschiedlichem Winkel in einer gegensinnigen Bewegung in Pfeilrichtung X nach oben geklappt, bis die gewünschte Position erreicht ist. Das Verstellen der Liege kann also erfolgen, ohne dass wie bei herkömmlichen Keilstellern zwischen äusserem Rahmen 23 und Rückenteil 21 oder Beinteil 22 eine kraftschlüssige Verbindung hergestellt wird, welche bei motorischem Antrieb die Antriebskräfte aufnehmen muss. Vielmehr erfolgt die Verstellung ausschliesslich über Krafteinleitung durch die Antriebsvorrichtung 29 innerhalb des Mittelteils 26. Dies ermöglicht stark vereinfachte Bauweise des Rahmens 23 und vermindert vor allem auch Wartungs- und Verschleissprobleme durch Kraftübertragung zwischen dem Rahmen 23 und dem Kopfteil 21, wie es bei konventionellen Liegen erforderlich ist. Die zweifache Abwinkelung der Gelenkbeschläge 25, 25′ gewährleistet einerseits ergonomische Sitz- und Liegelage und reduziert andererseits die für die Verstellung erforderlichen Antriebskräfte. Dies wird durch die Tieferlegung des Körperschwerpunktes, d.h. durch die Vergrösserung des Abstands zwischen der Schwenkachse 28 und dem Drehpunkt des Gelenkbeschlages erreicht. (Aus Figur 6 ist ersichtlich, dass der rechte Drehpunkt 14′ relativ grossen Abstand zur Schwenkachse 28 aufweist; dies führt infolge der Kraftübertragung über die Gelenkbeschläge 25 und 25′ zu einer Verlängerung des Hebelarms unterhalb der Schwenkachse 28 und somit zu ausgeglicheneren Gewichts- und Kraftverhältnissen im beweglichen System.)

Da das Beinteil 22 über Gleitstützen 36 abgestützt ist und abläuft, lässt sich sogar eine Liege konstruieren, die derart ausgeglichen in der Verteilung der Hebel- und Gewichtsverhältnisse ist, dass sich die Liege ohne motorischen Verstellmechanismus von Hand bzw. durch leichte Gewichtsverlagerung einfach aufstellen und absenken lässt. Das relativ breite Mittelteil 26 (resultierend aus den relativ langen Gelenkbeschlägen 25, 25′) begünstigt dabei nicht nur die Ergonomie, sondern vor allem auch die Tieferlegung des Schwerpunkts. Zur Verbesserung des Gleichgewichtszustands können verstellbare Gegengewichte in das Hebelsystem eingreifen.

Als Antriebsvorrichtung 29 lässt sich selbstverständlich auch eine beliebige andere Anordnung einsetzen, wie z.B. hydraulische oder pneumatische Antriebe. Auch ist es denkbar, zwei oder mehrere Antriebsvorrichtungen zu verwenden, die dann z.B. direkt an jedem der Gelenkbeschläge 25, 25′ angreifen können, um direkte Krafteinleitung auf die Seitenwände 8, 8′ (Fig. 1) zu bewirken. Dadurch könnten sich z.B. weniger steife Querstreben 34, 35 verwenden lassen, welche beim Ausführungsbeispiel gemäss Figuren 6 und 7 die Kraftübertragung von der Antriebsvorrichtung 29 übernehmen. Auch wäre es denkbar, vor allem bei breiten Liegen, das Mittelteil 26 dadurch zu verstärken, dass in der Mitte, d.h. im Bereich der Antriebsvorrichtung 29 (Fig. 7) noch ein weiterer Gelenkbeschlag angebracht wird.

Ein weiterer Vorteil der erfindungsgemässen Anordnung liegt darin, dass die Liegeflächen als Einlegerahmen beschaffen sein können, der in einen bestehenden festen Rahmen 23 eingelegt werden kann. Zur beweglichen Fixierung an der Schwenkachse 28 können steckbare Bolzen eingesetzt werden.

Beim Ausführungsbeispiel gemäss Figur 6 ist gleichzeitiges Anheben des Rückenteils 21 und des Beinteils 22 gezeigt. Sofern der erfindungsgemässe Gelenkbeschlag z.B. für einen Liegestuhl vorgesehen werden soll, bei welchem das Anheben des Rückenteils mit einem Absenken des Fussteils einhergeht, um Sitzposition zu erreichen, kann z.B. ein gegenläufiger Gelenkbeschlag verwendet werden, wie er in Figur 5 schematisch dargestellt ist. Dabei ist es z.B. auch denkbar, durch Verbreiterung des Mittelteils 26 eine Sitzfläche zu bilden.

In Figur 8 ist ein Gelenkbeschlag mit ähnlichen Merkmalen wie gemäss Figur 1 dargestellt. Der Doppelschwinghebel 2 hat jedoch Hebelarme 38 und 39 von unterschiedlicher Länge, so dass an den Schwinghebeln 3 und 3′ eine ungleichförmige Bewegung erzielt wird. Der kürzere Hebelarm 39 ist an eine gabelartige Bogenkoppel 37 angelenkt, die ihrerseits am Koppelgelenk 16′ befestigt ist. Das Koppelgelenk 16′ ist hier etwa in der Mitte des Kreisbogenabschnittes 15 angeordnet. Im Gegensatz zu Figur 1 sind als Befestigungsmittel keine Zapfen an den Seitenwänden 8, 8′ der Schwinghebel vorgesehen. Vielmehr sind an den Seitenwänden z.B. U-förmige Verbindungsplatten 40 angeordnet, die mit den Rahmenseiten des Rückenteils bzw. Beinteils verschraubt werden können. Stützschultern 11 mit Gewindelöchern zum Befestigen des Deckels sind auf beiden Seiten vorgesehen.

Insgesamt schafft die Erfindung einen universell anwendbaren Gelenkbeschlag sowie eine Liege mit einem Gelenkbeschlag, die sowohl in der Anwendung und im Liege-/Sitzkomfort wesentliche Vorteile bieten, als auch einfach herstellbar und mit unabhängig vom Rahmen arbeitenden Verstellmechanismen an den Liegeflächen ausbildbar sind.

## Patentansprüche

1. Gelenkbeschlag für die gelenkige Verbindung von zwei Elementen (18), insbesondere für Liegen mit mehrteiliger Liegefläche, bei dem auf einer gemeinsamen Grundplatte (6) ein Doppelschwinghebel (2) und auf beiden Seiten des Doppelschwinghebels je ein Schwinghebel (3, 3′) angelenkt ist, wobei die Enden der Schwinghebel mit je einer Koppel (4, 4′) gelenkig mit einem Ende des Doppelschwinghebels (2) verbunden sind, und die Grundplatte (6) Bestandteil eines Gehäuses (1) für die verschiedenen Getriebeglieder ist, und wobei an den Schwinghebeln (3, 3′) Befestigungsmittel (5) zum Befestigen der Elemente angeordnet sind.

2. Gelenkbeschlag nach Anspruch 1, dadurch gekennzeichnet, dass die beiden Schwinghebel (3, 3′) als gegenüberliegende Seitenwände (8, 8′) des Gehäuses (1) ausgebildet sind, die aus einer Grundstellung (Figur 1) in eine Schräglage (Figur 2) verschwenkbar sind.

3. Gelenkbeschlag nach Anspruch 2, dadurch gekennzeichnet, dass das Gehäuse (1) einen rechteckigen Grundriss aufweist und dass die beiden als Seitenwände (8, 8′) ausgebildeten Schwinghebel (3, 3′) in der Grundstellung paral lele Gehäuseaussenseiten bilden.

4. Gelenkbeschlag nach einem der Ansprüche 1 bis 3, dadurch gekennzeichnet, dass die Schwinghebel (3, 3′) bezogen auf die Gelenkachse des Doppelschwinghebels auf der gleichen Gehäuseseite (9) angelenkt sind.

5. Gelenkbeschlag nach einem der Ansprüche 1 bis 3, dadurch gekennzeichnet, dass die Schwinghebel (3, 3′) bezogen auf die Gelenkachse des Doppelschwinghebels auf diametral gegenüberliegenden Gehäuseseiten (9, 10) angelenkt sind.

6. Gelenkbeschlag nach einem der Ansprüche 2 bis 5, dadurch gekennzeichnet, dass jeder Schwinghebel (3, 3′) einen kreisbogenförmigen Abschnitt (15, 15′) aufweist, dessen Mittelpunkt der Drehpunkt (14) des Schwinghebels ist und der sich am Ende des Schwinghebels gegen das Gehäuseinnere erstreckt, wobei die Bogenlänge etwa der maximal möglichen Schwenkbewegung entspricht.

7. Gelenkbeschlag nach Anspruch 6, dadurch gekennzeichnet, dass jede Koppel (4, 4′) an dem gegen das Gehäuseinnere gewandten Ende des kreisbogenförmigen Abschnitts (15, 15′) angelenkt ist.

8. Gelenkbeschlag nach einem der Ansprüche 1 bis 7, dadurch gekennzeichnet, dass das Gehäuse (1) einen lösbaren Deckel (7) aufweist, der sich parallel zur Bewegungsebene der Gelenkglieder erstreckt.

9. Gelenkbeschlag nach einem der Ansprüche 1 bis 8, dadurch gekennzeichnet, dass die Befestigungsmittel (5) Bolzen sind.

10. Gelenkbeschlag nach einem der Ansprüche 1 bis 8, dadurch gekennzeichnet, dass die Befestigungsmittel (5) Verbindungsplatten (40) sind.

11. Liege (20) mit wenigstens einem Gelenkbeschlag nach einem des Ansprüche 1 bis 10 und mit einer mehrteiligen Liegefläche, bestehend aus wenigstens je einem Rückenteil (21) und einem Beinteil (22), welche relativ zueinander verschwenkbar an einem Rahmen (23) befestigt sind, dadurch gekennzeichnet, dass an einem Schwinghebel das Rückenteil (21) und am anderen schwinghebel das Beinteil (22) befestigt ist.

12. Liege nach Anspruch 11, dadurch gekennzeichnet, dass wenigstens zwei Gelenkbeschläge (25, 25′) als Seitenwangen ausgebildet sind und durch Querstreben (34, 35) zu einem Rahmen (Mittelteil 26) verbunden sind, wobei die Querstreben an den Schwinghebeln (3, 3′) direkt oder indirekt angreifen und zusammen mit den Schwinghebeln relativ zum Gehäuse (1) der Gelenkbeschläge verschwenkbar sind, und dass das Rückenteil (21) und das Beinteil (22) an den Querstreben und/oder an den Gelenkbeschlägen (25, 25′) befestigt sind.

13. Liege nach Anspruch 11 oder 12, dadurch gekennzeichnet, dass die Liegeflächen (21, 22, 26) mit einer Antriebsvorrichtung (29) verstellbar sind, welche mittelbar oder unmittelbar zwischen den Schwinghebeln (3, 3′) wirksam ist.

14. Liege nach Anspruch 12 und 13, dadurch gekennzeichnet, dass die Antriebsvorrichtung (29) ein an einer Querstrebe (34 oder 35) pendelnd gelagerter Elektromotor mit einer linear verstellbaren Schubstange (32) ist, deren Ende zum Ausschwenken bzw. Einschwenken der Schwinghebel gelenkig mit der benachbarten Querstrebe verbunden ist.

15. Liege nach einem der Ansprüche 11 bis 14, dadurch gekennzeichnet, dass das Rückenteil (21) um eine Achse (28) drehbar am Rahmen (23) befestigt ist, welche im Abstand zum Gelenkbeschlag (25, 25′) angeordnet ist, und dass das Beinteil (22) durch eine Stützanordnung (36) am Rahmen längsverschiebbar abgestützt ist.

## Claims

1. Linkage fitting for the articulated connection of two elements (18), in particular for reclining, with a multiple part reclining surface, with which a double oscillating lever (2) and on each side of the double oscillating lever one oscillating arm (3, 3′) is coupled on a common base plate (6), the ends of the oscillating arms, each with a connecting rod (4, 4′), being connected to articulate with one end of the double oscillating lever (2), and the base plate (6) being a component part of a housing (1) for the different gear members, and a means of fastening (5) being arranged on the oscillating arms (3, 3′) for fastening of the elements.

2. Linkage fitting according to claim 1, characterized in that both the oscillating arms (3, 3′) are formed as opposing side walls (8, 8′) of the housing (1) which are able to be pivoted out of a basic position (Figure 1) into an inclined position (Figure 2).

3. Linkage fitting according to claim 2, characterized in that the housing (1) possesses a rectangular layout and that both the oscillating arms (3, 3'), which are formed as side walls (8, 8′), form parallel outer sides of the housing in the basic position.

4. Linkage fitting according to one of the claims 1 to 3, characterized in that the oscillating arms (3, 3′) are coupled on the same side of the housing (9) in relation to the link axis of the double oscillating lever.

5. Linkage fitting according one of to the claims 1 to 3, characterized in that the oscillating arms (3, 3′) are coupled on diametrically opposed sides of the housing (9, 10) in relation to the link axis of the double oscillating lever.

6. Linkage fitting according to one of the claims 2 to 5, characterized in that each oscillating arm (3, 3′) possesses a segment formed as the arc of a circle (15, 15′) whose middle point is the point of rotation (14) of the oscillating arm and which extends, on the end of the oscillating arm, towards the inside of the housing, the length of the arc corresponding approximately to the maximum possible pivoting movement.

7. Linkage fitting according to claim 6, characterized in that each connecting rod (4, 4′) is linked to the end of the segment formed as the arc of a circle (15, 15′) which is oriented towards the inside of the housing.

8. Linkage fitting according to one of the claims 1 to 7, characterized in that the housing (1) possesses a removable cover (7) which extends parallel to the plane of movement of the linkage members.

9. Linkage fitting according to one of the claims 1 to 8, characterized in that the means of fastening (5) is bolts.

10. Linkage fitting according to one of the claims 1 to 8, characterized in that the means of fastening (5) is connecting plates (40).

11. Couch (20) with at least one linkage fitting according to one of the claims 1 to 10 and with a multiple part reclining surface, comprising at least one back support part (21) and one leg support part (22) which are fastened to a frame (23) to be able to pivot in relation to one another, characterized in that the back support part (21) is fastened to one oscillating arm and the leg support part (22) is fastened to the other oscillating arm.

12. Couch according to claim 11, characterized in that at least two linkage fittings (25, 25′) are formed as side cheeks and are connected by transverse struts (34, 35) to a frame (centre part 26), the transverse struts engaging directly or indirectly in the oscillating arms (3, 3′) and being able to be pivoted, together with the oscillating arms, relative to the housing (1) of the linkage fittings, and that the back support part (21) and the leg support part (22) are mounted on the transverse struts and/or on the linkage fittings (25, 25′).

13. Couch according to claims 11 or 12, characterized in that the reclining surfaces (21, 22, 26) are able to be adjusted by means of a drive device (29) which takes effect directly or indirectly between the oscillating arms (3, 3′).

14. Couch according to claims 12 and 13, characterized in that the drive device (29) is an electric motor which is mounted in a pendulum fashion on one transverse strut (34 or 35) and which possesses a linearly adjustable push rod (32), the end of which is connected to articulate with the neighbouring transverse strut in order to pivot the oscillating arms outwards or inwards.

15. Couch according to one of the claims 11 to 14, characterized in that the back support part (21) is fastened to the frame (23) to be able to rotate about an axis (28) which is arranged at a distance from the linkage fitting (25, 25′), and that the leg support part (22) is mounted on the frame by a mounting arrangement (36) to be longitudinally displaceable.

## Revendications

1. Articulation pour l'assemblage articulé de deux éléments (18), en particulier pour des lits à surface d'appui multiple, pour laquelle un double levier oscillant (2) et, de chaque côté de celui-ci, un levier oscillant (3, 3′) sont articulés sur une plaque de base commune (6), les extrémités des leviers oscillants étant reliées chacune de façon articulée, à l'aide d'une bielle (4, 4′), à une extrémité du double levier oscillant (2) tandis que la plaque de base (6) fait partie intégrante d'un boîtier (1) prévu pour les différents éléments de transmission, et des moyens de fixation (5) étant disposés au niveau des leviers oscillants (3, 3′) pour la fixation des éléments.

2. Articulation selon la revendication 1, caractérisée en ce que les deux leviers oscillants (3, 3′) sont conçus comme des parois latérales opposées (8, 8′) du boîtier (1) qui sont aptes à être amenées par pivotement d'une position normale (figure 1) à une position inclinée (figure 2).

3. Articulation selon la revendication 2, caractérisée en ce que le boîtier (1) présente un plan d'ensemble rectangulaire et en ce que les deux leviers oscillants (3, 3') conçus comme des parois latérales (8, 8′) forment, en position normale, des côtés extérieurs de boîtier parallèles.

4. Articulation selon l'une des revendications 1 à 3, caractérisée en ce que les leviers oscillants (3, 3′) sont articulés sur le même côté (9) du boîtier par rapport à l'axe d'articulation du double levier oscillant.

5. Articulation selon l'une des revendications 1 à 3, caractérisée en ce que les leviers oscillants (3, 3′) sont articulés sur des côtés (9, 10) du boîtier diamétralement opposés par rapport à l'axe d'articulation du double levier oscillant.

6. Articulation selon l'une des revendications 2 à 5, caractérisée en ce que chaque levier oscillant (3, 3′) possède une partie en forme d'arc de cercle (15, 15′) dont le centre définit le centre de rotation (14) du levier oscillant et qui s'étend au niveau de l'extrémité de celui-ci vers l'intérieur du boîtier, la longueur de l'arc correspondant sensiblement au mouvement pivotant maximal possible.

7. Articulation selon la revendication 6, caractérisée en ce que chaque bielle (4, 4′) est articulée à l'extrémité de la partie en forme d'arc de cercle (15, 15′) tournée vers l'intérieur du boîtier.

8. Articulation selon l'une des revendications 1 à 7, caractérisée en ce que le boîtier (1) possède un couvercle amovible (7) qui s'étend parallèlement au plan de mouvement des organes d'articulation.

9. Articulation selon l'une des revendications 1 à 8, caractérisée en ce que les moyens de fixation (5) sont des boulons.

10. Articulation selon l'une des revendications 1 à 8, caractérisée en ce que les moyens de fixation (5) sont des plaques de liaison (40).

11. Lit (20) comportant une ou plusieurs articulations selon l'une des revendications 1 à 10 et une surface d'appui multiple, composé au moins d'une partie pour le dos (21) et d'une partie pour les jambes (22) qui sont fixées à un cadre (23), pivotantes l'une par rapport à l'autre, caractérisé en ce que la partie pour le dos (21) est fixée à un levier oscillant et la partie pour les jambes (22) est fixée au second levier oscillant.

12. Lit selon la revendication 11, caractérisé en ce qu'au moins deux articulations (25, 25′) sont conçues comme des flasques latéraux et sont reliées à un cadre (partie centrale 26) par des éléments transversaux (34, 35), les éléments transversaux agissant directement ou indirectement au niveau des leviers oscillants (3, 3′) et étant aptes à pivoter avec les leviers oscillants par rapport au boîtier (1) des articulations, et en ce que la partie pour le dos (21) et la partie pour les jambes (22) sont fixées aux éléments transversaux et/ou aux articulations (25, 25′).

13. Lit selon la revendication 11 ou 12, caractérisé en ce que les surfaces d'appui (21, 22, 26) sont réglables à l'aide d'un dispositif d'entraînement (29) qui agit indirectement ou directement entre les leviers oscillants (3, 3′).

14. Lit selon les revendications 12 et 13, caractérisé en ce que le dispositif d'entraînement (29) consiste en un moteur électrique monté de façon oscillante au niveau d'un élément transversal (34 ou 35) et comportant une bielle (32) réglable linéairement dont l'extrémité est reliée de façon articulée à l'élément transversal voisin en vue du pivotement des leviers oscillants vers l'extérieur et vers l'intérieur.

15. Lit selon l'une des revendications 11 à 14, caractérisé en ce que la partie pour le dos (21) est fixée au cadre (23) de façon à pouvoir tourner autour d'un axe (28) qui est disposé à une certaine distance de l'articulation (25, 25′), et en ce que la partie pour les jambes (22) est supportée, mobile longitudinalement, au niveau du cadre par un dispositif d'appui (36).
